# EUROPÄISCHE PATENTANMELDUNG

(11) **EP 0 054 185 A1**
(43) Veröffentlichungstag der Anmeldung: **23.06.1982**
(21) Anmeldenummer: 81109644.5
(22) Anmeldetag: 12.11.1981
(51) Int. Cl.: B65D 83/14

(54) **Spraydose**

(30) Priorität: 17.12.1980 DE 8033528 U
(71) Anmelder: C.H. BOEHRINGER SOHN, D-6507 Ingelheim am Rhein (DE); BOEHRINGER INGELHEIM INTERNATIONAL GmbH, D-55216 Ingelheim am Rhein (DE)
(72) Erfinder: Kretzschmann, Günther, D-6531 Münster-Sarmsheim (DE)

(57) **Zusammenfassung**

Die Erfindung betrifft eine Spraydose für das Versprühen von Reinigungs-, Entrostungs- oder Lackierungsflüssigkeiten, welche ein gebogenes drehbares Sprührohr 2 und eine Sprühdüse mit Drallkörper 3 aufweist.

## Beschreibung

Die Erfindung betrifft eine Spraydose (1) in Kombination mit einem gebogenen drehbaren Sprührohr (2) und einer Sprühdüse mit Drallkörper. Die Merkmale dieser Einzelelemente sind an sich bereits bekannt.

Die Anordnung - beschickt mit einer geeigneten Wirkstoffkombination - soll vorzugsweise zur Reinigung bzw. Entrußung gasbetriebener Durchlauferhitzer ("Gasthermen") Verwendung finden. Mittels des gebogenen Sprührohres (Beugungswinkel 1300 + 45⁰, vorzugsweise ca. 90°) lassen sich die verunreinigten (berußten) Lamellen des Durchlauferhitzers unmittelbar mit der versprühten Wirkstofflösung behandeln. Die Behandlung erfolgt zweckmäßigerweise bei laufendem Brenner. Die Verwendung einer unter Wärmeeinfluß zersetzlichen, gasabspaltenden Wirkstofflösung z.B. gemäß DBP. 18 17 798 oder DOS 18 17 983. führt zum Abplatzen der niedergeschlagenen Verunreinigungen bzw. Rußablagerungen.

Die Verwendung des erfindungsgemäßen Gerätes zur Reinigung, Entrostung, Lackierung etc. schlecht zugänglicher Oberflächen, wie Autokühler, Motoren, Radiatoren für Heizzwecke etc. - nach Beschickung mit entsprechend angepaßten Flüssigkeitsgemischen - ist ebenfalls denkbar.

Für die Reinigung gasbetriebener Durchlauferhitzer kann die Spraydose mit einem Lösungsgemisch gemäß folgendem Beispiel gefüllt werden:

### Spraydosenfüllung:

Die Spraydosen beanspruchter (beschriebener) Aufmachung werden mit 600 ml z.B. obengenannter Zubereitung befüllt.

## Patentansprüche

Spraydose (1), dadurch gekennzeichnet, daß sie mit einem gebogenen, drehbaren Sprührohr (2) versehen ist, dessen Spitze in einer Sprühdüse mit Drallkörper (3) endet.
